# EUROPÄISCHE PATENTSCHRIFT

(11) **EP 1 662 131 B1**
(45) Veröffentlichungstag und Bekanntmachung des Hinweises auf die Patenterteilung: **23.01.2008**
(21) Anmeldenummer: 05109688.1
(22) Anmeldetag: 18.10.2005
(51) Int. Cl.: F02M 45/08, F02M 61/18

(54) **Kraftstoffeinspritzdüse**
Fuel injection nozzle
Buse d'injection de carburant

(30) Priorität: 26.11.2004 DE 102004057244
(43) Veröffentlichungstag der Anmeldung: 31.05.2006
(73) Patentinhaber: ROBERT BOSCH GMBH, 70442 Stuttgart (DE)
(72) Erfinder: Boecking, Friedrich, 70499, Stuttgart (DE)

(56) Entgegenhaltungen:
- WO-A-01/66932
- WO-A-02/06665
- DE-A1- 10 320 980

## Beschreibung

### Stand der Technik

Die Erfindung geht aus von einer Kraftstoffeinspritzdüse nach der Gattung des Patentanspruchs 1, wie z.B. in der DE 103 20 980 offenbart.

Eine solche, beispielsweise aus der DE 100 58 153 A1 bekannte Kraftstoffeinspritzdüse für Brennkraftmaschinen weist zwei Düsennadeln auf, die unabhängig voneinander angesteuert werden können. Die äußere Düsennadel wird geöffnet, wenn die vom Kraftstoff auf eine Druckschulter der äußeren Düsennadel ausgeübte Öffnungskraft größer als die Wirkung einer Schließfeder ist. Die innere Düsennadel wird geöffnet, indem der Druck eines in Schließrichtung auf die Düsennadel wirkenden Hydraulikfluids in einem Steuerraum abgesenkt wird.

### Vorteile der Erfindung

Die erfindungsgemäße Kraftstoffeinspritzdüse für Brennkraftmaschinen mit den kennzeichnenden Merkmalen des Patentanspruchs 1 hat demgegenüber den Vorteil, dass die Kraftstoffeinspritzdüse einfach und direkt ansteuerbar ist. Durch Verwendung einer direkten Nadelsteuerung können beide Düsennadeln schnell gesteuert geöffnet werden.

Weitere Vorteile und vorteilhafte Ausgestaltungen des Gegenstands der Erfindung sind der Beschreibung, der Zeichnung und den Ansprüchen entnehmbar.

### Zeichnungen

Ein Ausführungsbeispiel der erfindungsgemäßen Kraftstoffeinspritzdüse ist in den Zeichnungen dargestellt und in der nachfolgenden Beschreibung näher erläutert. Es zeigen:
- Fig. 1: eine Teilansicht der erfindungsgemäßen Kraftstoffeinspritzdüse in einem Längsschnitt; und
- Fig. 2: eine vergrößerte Detailansicht gemäß II in Fig. 1.

### Beschreibung des Ausführungsbeispiels

Die in **Fig. 1** gezeigte Kraftstoffeinspritzdüse **1** für Brennkraftmaschinen weist einen ein- oder mehrstückigen, zylindrischen Düsenkörper **2** auf, der mit seinem freien unteren Ende in einen nicht näher gezeigten Brennraum der zu versorgenden Brennkraftmaschine ragt. In einer Führungsbohrung **3** des Düsenkörpers 2 ist eine als Hohlnadel ausgebildete äußere Düsennadel **4** axial verschiebbar geführt, in der eine innere Düsennadel **5** koaxial angeordnet und ebenfalls axial verschiebbar geführt ist.

Im Düsenkörper 2 ist ein Ringraum **6** ausgebildet, der durch die äußere Düsennadel 4 radial nach innen begrenzt ist. Über eine Kraftstoff-Hochdruckleitung **7** ist der Ringraum 6 mit einem nicht gezeigten Kraftstoff-Hochdruckspeicher (Common Rail) verbunden.

Eine erste Schließfeder **8** presst die äußere Düsennadel 4 in einen ersten Dichtsitz **9** am brennraumseitigen Ende der Führungsbohrung 3. Im geschlossenen Zustand der äußeren Düsennadel 4 verhindert ein Dichtkonus **10** der äußeren Düsennadel 4 in Verbindung mit dem ersten Dichtsitz 9, dass Kraftstoff aus dem Ringraum 6 durch erste Spritzlöcher **11** in den Brennraum der Brennkraftmaschine gelangt. In gleicher Weise presst eine zweite Schließfeder **12** die innere Düsennadel 5 in einen zweiten Dichtsitz **13** am brennraumseitigen Ende der Führungsbohrung 3. Im geschlossenen Zustand der inneren Düsennadel 5 verhindert ein Dichtkonus **14** der inneren Düsennadel 5 in Verbindung mit dem zweiten Dichtsitz 13, dass bei geöffneter äußerer Düsennadel 4 Kraftstoff aus dem Ringraum 6 durch zweite Spritzlöcher **15** in den Brennraum der Brennkraftmaschine gelangt. Im gezeigten Ausführungsbeispiel sind die beiden Dichtsitze 9, 13 durch eine gemeinsame Konusfläche gebildet.

Die Schließfedern 8, 12 der beiden Düsennadeln 4, 5 sind an einem Kolben **16** abgestützt, der in einem nach unten offenen Übersetzerkolben **17** axial verschiebbar geführt ist. Der Übersetzerkolben 17 bildet das Stellglied eines invers betriebenen piezoelektrischen Stellantriebs **18.** Im gezeigten geschlossenen Zustand beider Düsennadeln 4, 5 ist der piezoelektrische Stellantrieb 18 bestromt, wodurch der Übersetzerkolben 17 gegen die Wirkung einer Zugfeder **19** nach unten gedrückt ist. Der Kolben 16 ist über einen mit Kraftstoff gefüllten Kopplungsraum **20** hydraulisch mit dem Übersetzerkolben 17 gekoppelt, um einen Temperaturausgleich des Stellantriebs 18 zu ermöglichen.

Die beiden Düsennadeln 4, 5 sind jeweils am Kolben 16 verschiebbar geführt. Dazu hat der Kolben 16 eine nach unten offene, ringförmige Kolbenkammer, an deren außenseitiger Kammerwand die äußere Düsennadel 4 und an deren innenseitiger Kammerwand die innere Düsennadel 5 geführt ist. Der Kolben 16 hintergreift mit einem ringförmigen ersten Vorsprung **21** die äußere Düsennadel 4 und mit einem ringförmigen zweiten Vorsprung **22** die innere Düsennadel 5 jeweils in Öffnungsrichtung. Im gezeigten geschlossenen Zustand der beiden Düsennadeln liegt die äußere Düsennadel 4 in Öffnungsrichtung am ersten Vorsprung 21 an, während die innere Düsennadel 5 in Öffnungsrichtung vom zweiten Vorsprung 22 um **h₁** beabstandet ist.

Die beiden Düsennadeln 4, 5 begrenzen jeweils mit einer in Schließrichtung wirkenden Steuerfläche **23, 24** in der Kolbenkammer einen ersten Steuerraum **25,** der über eine erste Drossel **26** mit einem zweiten Steuerraum **27** und über eine zweite Drossel **28** mit einem dritten Steuerraum **29** verbunden ist. Der zweite Steuerraum 27 ist radial nach innen durch den Kolben 16, radial nach außen durch eine Dichthülse **30,** in Öffnungsrichtung durch den Übersetzerkolben 17 sowie in Schließrichtung durch den Düsenkörper 2 begrenzt. Über die Dichthülse 30 ist der zweite Steuerraum 27 gedrosselt an die Kraftstoff-Hochdruckleitung 7 angeschlossen. Der dritte Steuerraum 29 ist radial nach innen durch die äußere Düsennadel 4, in Öffnungsrichtung durch den Kolben 16 und im Übrigen durch den Düsenkörper 2 begrenzt.

Nachfolgend wird die Funktionsweise der erfindungsgemäßen Kraftstoffeinspritzdüse 1 beschrieben.

Wenn der piezoelektrischen Stellantrieb 18 nicht mehr bestromt wird, zieht die Zugfeder 19 den Übersetzerkolben 17 nach oben, d.h. in Öffnungsrichtung. Dadurch wird über die hydraulische Kopplung auch der Kolben 16 nach oben gezogen, der über den ersten Vorsprung 21 die äußere Düsennadel 4 in Öffnungsrichtung mitnimmt. Die äußere Düsennadel 4 hebt von ihrem Dichtsitz 9 ab, und über die nun freigegebenen ersten Spritzlöcher 11 wird Kraftstoff aus dem Ringraum 6 in den Brennraum eingespritzt. Der Öffnungshub des Übersetzerkolbens 17 und des Kolbens 16 führt zu einer Volumenvergrößerung im zweiten und dritten Steuerraum 27, 29, so dass der darin herrschende Raildruck sinkt. Über die beiden Drosseln 26, 28 sinkt auch der Druck im ersten Steuerraum 25 unter den Raildruck ab. Dies führt, da am Dichtkonus 10 der äußeren Düsennadel 4 der Raildruck in Öffnungsrichtung wirkt, zu einem Abheben der äußeren Düsennadel 4 vom ersten Vorsprung 21, d.h. zu einem weiteren Aufsteuern der äußeren Düsennadel 4, gegen die Wirkung der Schließfeder 8.

Nach einem Vorhub h₁ nimmt der Kolben 16 über den zweiten Vorsprung 22 auch die innere Düsennadel 5 in Öffnungsrichtung mit. Die innere Düsennadel 5 hebt von ihrem Dichtsitz 13 ab, und Kraftstoff aus dem Ringraum 6 wird auch über die nun freigegebenen zweiten Spritzlöcher 15 in den Brennraum eingespritzt. Da auch am Dichtkonus 14 der inneren Düsennadel 5 der Raildruck in Öffnungsrichtung wirkt, hebt die innere Düsennadel 5 vom zweiten Vorsprung 22 ab und wird gegen die Wirkung der Schließfeder 12 weiter aufgesteuert.

Zum Schließen der Düsennadeln 4, 5 werden durch Bestromen des Stellantriebs 18 der Übersetzerkolben 16 und der Kolben 16 gegen die Wirkung der Zugfeder 19 in Schließrichtung verschoben, wodurch sich das Volumen der Steuerräume 25, 27, 29 verringert. Der darin herrschende Druck steigt über den Raildruck an, und die Düsennadeln 4, 5 schließen. Die beiden Drosseln 26, 28 können dabei über einen Schiebereffekt als Ablaufsteuerung eingesetzt werden. Wie in **Fig. 2** gezeigt, ist die Drossel 28 durch eine in der äußeren Düsennadel 4 vorgesehene Drosselbohrung gebildet, die an der Außenmantelfläche der äußeren Düsennadel 4 mündet und ab einem bestimmten Öffnungshub der äußeren Düsennadel 4 von einer Steuerkante **31** des Kolbens 16 verschlossen wird. Sobald beim Schließvorgang die Steuerkante 31 die Drossel 28 freigibt, kann der im ersten Steuerraum 25 herrschende Überdruck über den dritten Steuerraum 29 abgebaut werden. Dies führt zu einem schnelleren Schließen der Düsennadeln 4, 5.

## Patentansprüche

1. Kraftstoffeinspritzdüse (1) für Brennkraftmaschinen, umfassend einen Düsenkörper (2) mit Spritzlöchern (11, 15), eine in einer Führungsbohrung (3) des Düsenkörpers (2) axial geführte, als Hohlnadel ausgebildete äußere Düsennadel (4), welche die Einspritzung von unter Hochdruck stehendem Kraftstoff durch mindestens ein erstes Spritzloch (11) steuert, eine in der äußeren Düsennadel (4) koaxial geführte innere Düsennadel (5), welche die Einspritzung von unter Hochdruck stehendem Kraftstoff durch mindestens ein zweites Spritzloch (15) steuert,
**gekennzeichnet durch:**
- einen axial verschiebbar geführten Kolben (16) mit einem ersten Vorsprung (21), der die äußere Düsennadel (4) in deren Öffnungsrichtung mitnimmt, und mit einem zweiten Vorsprung (22), der nach einem Vorhub (h1) die innere Düsennadel (5) in deren Öffnungsrichtung mitnimmt,
- einen Stellantrieb (18) zum Verschieben des Kolbens (16),
- einen mit Kraftstoff gefüllten ersten Steuerraum (25), der **durch** jeweils eine in Schließrichtung wirkende Steuerfläche (23, 24) der beiden Düsennadeln (4, 5) begrenzt ist,
- einen mit Kraftstoff gefüllten zweiten Steuerraum (27), der in Öffnungsrichtung **durch** den Kolben (16) oder ein Stellelement des Stellantriebs (16) begrenzt ist und über eine Drossel (26) mit dem ersten Steuerraum (25) verbunden ist,
wobei die innere und die äußere Düsennadel (4, 5) relativ zum Kolben (16) in Öffnungsrichtung jeweils gegen die Wirkung einer Schließfeder (8, 12) verschiebbar sind.

2. Kraftstoffeinspritzdüse nach Anspruch 1, **gekennzeichnet durch** einen mit Kraftstoff gefüllten dritten Steuerraum (29), der **durch** den Kolben (16) oder ein Stellelement des Stellantriebs (18) begrenzt ist und über eine Drossel (28) mit dem ersten Steuerraum (25) verbunden ist.

3. Kraftstoffeinspritzdüse nach Anspruch 2, **dadurch gekennzeichnet, dass** die Drossel (28) des dritten Steuerraums (29) durch eine in der äußeren Düsennadel (5) vorgesehene Drosselbohrung gebildet ist, die ab einem Öffnungshub größer als der Vorhub (h1) von einer Steuerkante (31) des Kolbens (16) verschlossen ist.

4. Kraftstoffeinspritzdüse nach einem der vorhergehenden Ansprüche, **dadurch gekennzeichnet, dass** der Kolben (16) eine in Schließrichtung offene, ringförmige Kolbenkammer bildet und dass darin die beiden Düsennadeln (4, 5) jeweils mit ihren Steuerflächen (23, 24) den ersten Steuerraum (25) begrenzen.

5. Kraftstoffeinspritzdüse nach Anspruch 4, **dadurch gekennzeichnet, dass** die äußere Düsennadel (4) an einer außenseitigen Kammerwand der Kolbenkammer geführt ist.

6. Kraftstoffeinspritzdüse nach Anspruch 4 oder 5, **dadurch gekennzeichnet, dass** die innere Düsennadel (5) an einer innenseitigen Kammerwand der Kolbenkammer geführt ist.

7. Kraftstoffeinspritzdüse nach einem der vorhergehenden Ansprüche, **dadurch gekennzeichnet, dass** die Schließfeder (8) der äußeren Düsennadel (4) am Kolben (16) abgestützt ist.

8. Kraftstoffeinspritzdüse nach einem der vorhergehenden Ansprüche, **dadurch gekennzeichnet, dass** die Schließfeder (12) der inneren Düsennadel (5) am Kolben (16) abgestützt ist.

9. Kraftstoffeinspritzdüse nach einem der vorhergehenden Ansprüche, **dadurch gekennzeichnet, dass** der Stellantrieb (18) als Stellelement einen Übersetzerkolben (17) aufweist, der hydraulisch mit dem Kolben (16) bewegungsgekoppelt ist.

10. Kraftstoffeinspritzdüse nach einem der vorhergehenden Ansprüche, **dadurch gekennzeichnet, dass** der Stellantrieb (18) ein gegen die Wirkung einer Zugfeder (19) invers betriebener piezoelektrischer Antrieb ist.

## Claims

1. Fuel injection nozzle (1) for internal combustion engines, comprising a nozzle body (2) having spray holes (11, 15), an outer nozzle needle (4) which is guided axially in a guide bore (3) of the nozzle body (2) and is embodied as a hollow needle and controls the injection of highly-pressurized fuel through at least one first spray hole (11), an inner nozzle needle (5) which is guided coaxially in the outer nozzle needle (4) and controls the injection of highly-pressurized fuel through at least one second spray hole (15),
**characterized by**:
- an axially moveably guided piston (16) having a first projection (21) which drives the outer nozzle needle (4) in its opening direction, and having a second projection (22) which, after a pilot stroke (h1), drives the inner nozzle needle (5) in its opening direction,
- an actuating drive (18) for moving the piston (16),
- a fuel-filled first control space (25) which is delimited by in each case one control face (23, 24), which acts in the closing direction, of the two nozzle needles (4, 5),
- a fuel-filled second control space (27) which is delimited in the opening direction by the piston (16) or by an actuating element of the actuating drive (18) and is connected by means of a throttle (26) to the first control space (25), with the inner and the outer nozzle needles (4, 5) being moveable relative to the piston (16) in the opening direction in each case counter to the action of a closing spring (8, 12).

2. Fuel injection nozzle according to Claim 1, **characterized by** a fuel-filled third control space (29) which is delimited by the piston (16) or by an actuating element of the actuating drive (18) and is connected by means of a throttle (28) to the first control space (25).

3. Fuel injection nozzle according to Claim 2, **characterized in that** the throttle (28) of the third control space (29) is formed by a throttle bore provided in the outer nozzle needle (5), which throttle bore, beyond an opening stroke which is greater than the pilot stroke (h1), is closed off by a control edge (31) of the piston (16).

4. Fuel injection nozzle according to one of the preceding claims, **characterized in that** the piston (16) forms an annular piston chamber which is open in the closing direction and **in that**, in said annular piston chamber, the two nozzle needles (4, 5) delimit the first control space (25) in each case with their control faces (23, 24).

5. Fuel injection nozzle according to Claim 4, **characterized in that** the outer nozzle needle (4) is guided on an outer-side chamber wall of the piston chamber.

6. Fuel injection nozzle according to Claim 4 or 5, **characterized in that** the inner nozzle needle (5) is guided on an inner-side chamber wall of the piston chamber.

7. Fuel injection nozzle according to one of the preceding claims, **characterized in that** the closing spring (8) of the outer nozzle needle (4) is supported on the piston (16).

8. Fuel injection nozzle according to one of the preceding claims, **characterized in that** the closing spring (12) of the inner nozzle needle (5) is supported on the piston (16).

9. Fuel injection nozzle according to one of the preceding claims, **characterized in that** the actuating drive (18) has, as an actuating element, a booster piston (17) which is hydraulically coupled in terms of movement to the piston (16).

10. Fuel injection nozzle according to one of the preceding claims, **characterized in that** the actuating drive (18) is a piezoelectric drive which is operated inversely counter to the action of a tension spring (19).

## Revendications

1. Injecteur de carburant (1) de moteur à combustion interne comprenant un corps d'injecteur (2) muni d'orifices d'injection (11, 15), une aiguille d'injecteur (4) extérieure, réalisée en forme d'aiguille creuse, guidée axialement dans un perçage de guidage (3) du corps d'injecteur (2), cette aiguille commandant l'injection de carburant sous haute pression par au moins un premier orifice d'injection (11),
une aiguille d'injecteur (5), intérieure, guidée coaxialement dans l'aiguille d'injecteur extérieure (4), cette aiguille intérieure commandant l'injection de carburant sous haute pression à travers au moins un second orifice d'injection (15),
**caractérisé par**
- un piston 16 guidé en coulissement axial ayant une première saillie (21) qui entraîne l'aiguille extérieure (4) dans le sens de l'ouverture et une seconde saillie (22) qui, après une avancée hl, entraîne l'aiguille intérieure (5) dans le sens de son ouverture,
- un actionneur (18) pour coulisser le piston (16),
- une première chambre de commande (25) remplie de carburant, délimitée chaque fois par une surface de commande (23, 24) agissant dans le sens de fermeture des deux aiguilles d'injecteur (4, 5),
- une seconde chambre de commande (27) remplie de carburant, délimitée dans le sens de l'ouverture par le piston (16) ou par un élément d'actionnement de l'organe d'actionnement (16) et reliée par un organe d'étranglement (26) à la première chambre de commande (25),
l'aiguille intérieure et l'aiguille extérieure (4, 5) étant coulissantes par rapport au piston 16 dans le sens de l'ouverture, respectivement, contre l'action d'un ressort de fermeture (8, 12).

2. Injecteur de carburant selon la revendication 1,
**caractérisé par**
une troisième chambre de commande (29) remplie de carburant, cette chambre étant délimitée par le piston (16) ou un élément d'actionnement de l'actionneur (18) et cette chambre est reliée par un organe d'étranglement (28) à la première chambre de commande (25).

3. Injecteur de carburant selon la revendication 2,
**caractérisé en ce que**
l'organe d'étranglement (28) de la troisième chambre de commande (29) est formé par un perçage d'étranglement prévu dans l'aiguille extérieure (5), ce perçage étant fermé pour une course d'ouverture supérieure à l'avancée h1 de l'arête de commande (31) du piston (16).

4. Injecteur de carburant selon l'une des revendications précédentes,
**caractérisé en ce que**
le piston (16) a une chambre à piston, annulaire, ouverte dans le sens de la fermeture et, dans cette chambre, les deux aiguilles (4, 5) délimitent chacune par sa surface de commande (23, 24) la première chambre de commande (25).

5. Injecteur de carburant selon la revendication 4,
**caractérisé en ce que**
l'aiguille extérieure (4) est guidée par la paroi, côté extérieur, de la chambre à piston.

6. Injecteur de carburant selon la revendication 4 ou 5,
**caractérisé en ce que**
l'aiguille intérieure (5) est guidée contre la paroi, côté intérieur, de la chambre à piston.

7. Injecteur de carburant selon l'une des revendications précédentes,
**caractérisé en ce que**
le ressort de fermeture (8) de l'aiguille extérieure (4) est appuyé contre le piston (16).

8. Injecteur de carburant selon l'une des revendications précédentes,
**caractérisé en ce que**
le ressort de fermeture (12) de l'aiguille intérieure (5) est appuyé contre le piston (16).

9. Injecteur de carburant selon l'une des revendications précédentes,
**caractérisé en ce que**
l'actionneur (18) comporte comme élément d'actionnement un piston démultiplicateur (17) couplé en mouvement de manière hydraulique avec le piston (16).

10. Injecteur de carburant selon l'une des revendications précédentes,
**caractérisé en ce que**
l'actionneur (18) est un moyen d'entraînement piézoélectrique commandé contre l'action d'un ressort de traction (19).
